# EUROPÄISCHE PATENTANMELDUNG

(11) **EP 4 411 722 A1**
(43) Veröffentlichungstag der Anmeldung: **07.08.2024**
(21) Anmeldenummer: 23155003.9
(22) Anmeldetag: 03.02.2023
(51) Int. Cl.: G10H 1/00

(54) **BEREITSTELLEN EINER ADAPTIVEN TONSPUR IN ABHÄNGIGKEIT EINES BENUTZERKONTEXTES**

(71) Anmelder: Thomsen, Anthony Noah, 20249 Hamburg (DE)
(72) Erfinder: Thomsen, Anthony Noah, 20249 Hamburg (DE)
(74) Vertreter: Reich, Jochen

(57) **Zusammenfassung**

Die vorliegende Erfindung ist auf ein Verfahren gerichtet, welches es ermöglicht, dass einem menschlichen Benutzer eine interaktive Tonspur beziehungsweise eine Zufallsmusik (aleatorische Musik) in Abhängigkeit seines geographischen Kontextes und seines Bewegungsverhaltens bereitgestellt wird. Das vorgeschlagene Verfahren kann in der medizinischen Musiktherapie Einsatz finden und ermöglicht es, dass beispielsweise ein gewisses Krankheitsbild erkannt werden kann und somit therapiert werden kann. Bestimmte Krankheiten verursachen bei dem Patienten ein vorbestimmtes Bewegungsmuster, welches sich beispielsweise darin äußert, dass der Patient eine gewisse Schrittfolge zeitlich versetzt und mit bestimmten Abständen durchführt. Dies kann erkannt werden und somit kann dem Patienten eine Musik vorgespielt werden, welche seinen Bewegungsablauf unterstützt. Ein weiteres Anwendungsszenario ist das Ausüben von Sport, wobei dem Sportler eine geeignete Musik abgespielt wird, welche durch seinen Bewegungsablauf beeinflusst ist. Hierzu findet eine Mehrzahl von Sensoren Einsatz, welche wiederum untereinander derart verknüpft werden können, dass vorbestimmte Konfigurationsparameter von Musik umgesetzt werden. Die vorliegende Erfindung ist ebenfalls gerichtet auf eine Systemanordnung, welche zum Ausführen des Verfahrens geeignet ist, sowie auf ein Computerprogrammprodukt mitsamt einem Speichermedium.

## Beschreibung

Die vorliegende Erfindung ist auf ein Verfahren gerichtet, welches es ermöglicht, dass einem menschlichen Benutzer eine interaktive Tonspur beziehungsweise eine Zufallsmusik (aleatorische Musik) in Abhängigkeit seines geographischen Kontextes und seines Bewegungsverhaltens bereitgestellt wird. Das vorgeschlagene Verfahren kann in der medizinischen Musiktherapie Einsatz finden und ermöglicht es, dass beispielsweise ein gewisses Krankheitsbild erkannt werden kann und somit therapiert werden kann. Bestimmte Krankheiten verursachen bei dem Patienten ein vorbestimmtes Bewegungsmuster, welches sich beispielsweise darin äußert, dass der Patient eine gewisse Schrittfolge zeitlich versetzt und mit bestimmten Abständen durchführt. Dies kann erkannt werden und somit kann dem Patienten eine Musik vorgespielt werden, welche seinen Bewegungsablauf unterstützt. Ein weiteres Anwendungsszenario ist das Ausüben von Sport, wobei dem Sportler eine geeignete Musik abgespielt wird, welche durch seinen Bewegungsablauf beeinflusst ist. Hierzu findet eine Mehrzahl von Sensoren Einsatz, welche wiederum untereinander derart verknüpft werden können, dass vorbestimmte Konfigurationsparameter von Musik umgesetzt werden. Die vorliegende Erfindung ist ebenfalls gerichtet auf eine Systemanordnung, welche zum Ausführen des Verfahrens geeignet ist, sowie auf ein Computerprogrammprodukt mitsamt einem Speichermedium.

Aus dem Stand der Technik ist es bekannt, dass ein Sportler beispielsweise beim Joggen mittels seiner Kopfhörer Musikstücke konsumiert und der vorgegebene Takt des Musikstücks soll den Sportler zu seinem Bewegungsablauf motivieren. Hierzu eignet sich beispielsweise bei einem Sprint eine besonders energische Musik, die den Sportler dahingehend motiviert, dass er seinen Bewegungsablauf der energischen Musik anpasst beziehungsweise konstant aufrechterhält. Somit ist es aus dem Stand der Technik bekannt, dass eine lebhafte Musik bei dem Sportler ein dynamisches Verhalten erzeugen soll.

Ferner sind aus dem Stand der Technik unterschiedliche Sensoren bekannt, welche beispielsweise eine Beschleunigung oder eine Herzfrequenz messen. So ist es aus dem Stand der Technik bekannt, dass in einem Smartphone Sensoren vorgehalten werden, welche es ermöglichen, dass die Schrittanzahl eines Benutzers pro Tag gemessen wird. Darüber hinaus ist es bekannt, dass anhand eines Smartphones eine Position eines Sportlers gemessen wird und anhand einer Laufhistorie aufgezeigt werden kann welche Strecke der Sportler zurückgelegt hat.

Ferner ist es bekannt, dass bestimmte Krankheitsbilder eine spezielle Motorik bei einem Patienten erzeugen. Hierzu bestehen bereits Datensammlungen, welche dokumentieren, wie sich ein Patient bei welchem Krankheitsbild bewegt. Dies kann unter anderem dazu führen, dass der Patient eine gestörte Schrittfolge aufzeigt, aus der wiederum bestimmte Sensordaten resultieren.

Weiterhin ist es bekannt, dass in digitalen Bibliotheken Musikstücke vorgehalten werden, welche durch einen Benutzer heruntergeladen und konsumiert werden können. Hierzu kann der Benutzer Präferenzen angeben und sodann werden dem Benutzer einzelne Musikstücke oder Sammlungen von Musikstücken angeboten. Hierbei ist es wiederum derart, dass die Musikstücke vorgefertigt und nicht adaptiv sind. Es können lediglich einzelne Musikstücke zu Sammlungen gruppiert werden.

Es besteht generell im Stand der Technik Bedarf an Verfahren, welche es ermöglichen, dass zur medizinischen Musiktherapie beziehungsweise zur Sportmotivation situationsabhängige Musikstücke bereitgestellt werden können. Generell besteht das Problem darin, dass eine Vielzahl von Situationen potenziell auftreten können und insofern bedarf es eines Verfahrens, welches keine generischen Musikstücke liefert, sondern vielmehr soll individuell bezüglich der jeweiligen Situation beziehungsweise bezüglich des jeweiligen Benutzerkontexts eine angemessene und zielführende Musik bereitgestellt werden. Eine Zielführung kann dadurch definiert werden, dass ein Patient in seinem Bewegungsablauf unterstützt wird oder ein Sportler eine leistungsgerechte Musik vorgespielt bekommt.

Somit besteht im Stand der Technik das Problem, dass anhand der unterschiedlichen Situationen eine enorme Vielzahl von Musikstücken bereitgestellt werden kann, welche jedoch nicht individuell komponiert wird. Eine statische Wiedergabe von Musik trifft nicht die jeweilige Situation in der sich der Empfänger befindet.

Somit ist es eine Aufgabe der vorliegenden Erfindung ein Verfahren bereitzustellen, welches individuell und kontextspezifisch eine geeignete Tonspur bereitstellt. Dies soll derart erfolgen, dass ein möglichst geringer technischer Aufwand resultiert und eine bereits vorhandene Hardware, welche bei dem Benutzer bereits Akzeptanz findet, wiederverwendet werden soll. Erfindungsgemäß soll vermieden werden, eine große Anzahl von Musikelementen bereitzustellen, welche aufwendig vorab erstellt werden muss. Ferner ist es eine Aufgabe der vorliegenden Erfindung eine entsprechende Systemanordnung bereitzustellen, welche eingerichtet ist, das Verfahren auszuführen. Darüber hinaus soll ein entsprechend eingerichtetes Computerprogrammprodukt und ein Speichermedium aufweisend das Computerprogrammprodukt vorgeschlagen werden.

Die Aufgabe wird gelöst durch ein Verfahren mit den Merkmalen gemäß Patentanspruch 1. Weitere vorteilhafte Ausgestaltungen sind in den Unteransprüchen angegeben.

Demgemäß wird ein Verfahren zum Bereitstellen einer adaptiven bzw. einer adaptierten Tonspur in Abhängigkeit eines Benutzerkontexts und von Benutzereingaben vorgeschlagen, aufweisend ein Abspeichern von konfigurierbaren Musikelementen, welche anhand von ausgelesenen Sensordaten adaptierbar sind; ein kontinuierliches Auslesen von Sensordaten, welche einen Benutzerkontext und/ oder Benutzereingaben beschreiben; ein Adaptieren von randomisiert ausgewählten Musikelementen in Abhängigkeit der ausgelesenen Sensordaten; und ein sequentielles Ausgeben der adaptierten Musikelemente an einen Benutzer als eine Tonspur.

Interaktive Musik (4D-Musik) lässt sich gemäß einem Aspekt der vorliegenden Erfindung durch Befehle beeinflussen und verändern. In Bezug auf die Erfindung werden diese Befehle durch körperliche Bewegungen und Gestik ausgeführt, oder durch kompatible Umstände und Situationen befolgt, in denen sich der Empfänger befindet. Die herbeigeführte Veränderung in der Musik wird gemäß einem Aspekt der vorliegenden Erfindung durch Abwandlung von Lautstärke, Klangfarbe, Instrumentation, Intensität, Charakter und den emotionalen Ausdruck wahrgenommen, ohne den Ablauf der Wiedergabe zu unterbrechen. Interaktive Musik kann gemäß einem Aspekt der vorliegenden Erfindung endlos wiederholt werden und hat somit keinen festgelegten Schluss. Da einige musikalische Bausteine nach einem Zufallsprinzip ausgewählt und abgespielt werden, wird die Musik bei einem neuen Durchlauf anders klingen als zuvor.

Einer adaptive Tonspur kann ein Musikstück vorliegen, welches individuell konfiguriert ist, das heißt also, dass generell ein Musikstück mitsamt Metadaten bereitgestellt wird, was es ermöglicht, dass einzelne Parameter des Musikstücks zur Laufzeit angepasst werden können. Ein Parameter bezüglich dessen das Musikstück variiert werden kann ist beispielsweise die Geschwindigkeit des Läufers. Erfindungsgemäß ist es also nicht nur möglich, anhand der Geschwindigkeit ein Musikstück auszuwählen, sondern dass ein laufendes Musikstück während der Wiedergabesituation spezifisch schneller oder langsamer abgespielt werden kann.

Die vorliegende Erfindung beschränkt sich jedoch keinesfalls auf die Geschwindigkeit des Musikstücks, sondern vielmehr können in Abhängigkeit der Sensordaten weitere Parameter angepasst werden, wie zum Beispiel die Auswahl von Instrumenten. Die einzelnen Musikelemente werden aneinandergereiht, sodass sich eine potenziell unendlich lange Musik ergibt.

Dies überwindet den Nachteil aus dem Stand der Technik, dass nicht für eine Anzahl an Situationen ein einzelnes Musikstück statisch wieder gespiegelt wird, sondern vielmehr wird das Musikstück insgesamt anhand von vielen Parametern individualisiert.

Ein Benutzerkontext kann beispielsweise eine geographische Position sein oder aber auch eine bestimmte Tageszeit. So kann anhand der Sensoren festgestellt werden, ob es hell oder dunkel ist beziehungsweise eine bestimmte Uhrzeit kann berücksichtigt werden. Befindet sich beispielsweise ein Sportler nachmittags bei heller Umgebung auf einem Sportplatz, soll eine intensivere und lautere Musik vorgespielt werden, als wenn sich ein Sportler am Feierabend bei Dunkelheit auf einen entspannten Lauf begibt. Darüber hinaus kann die Musik während eines Sonnenuntergangs von einem schnellen Tagesrhythmus zu einem langsameren Nachtrhythmus umgestellt werden. Ferner ist es auch möglich die Musik derart anzupassen, dass wenn der Benutzer einen Berg hinunterläuft, die Musik schneller abgespielt wird als wenn der Benutzer langsam einen Berg hinauf steigt.

Die Benutzereingabe kann typischerweise darin bestehen, dass einfach die Bewegung des Benutzers ausgelesen wird. Als Benutzer kann somit eine implizite Eingabe dienen, wie beispielsweise die Charakteristika einer bestimmten Schrittabfolge. Es können aber auch explizite Benutzereingaben berücksichtigt werden, wie beispielsweise ein textueller Befehl. So kann der Benutzer auch explizite Befehle geben, welche beispielsweise dazu führen, dass die Musik intensiver wird. Eine explizite Anweisung kann auch durch eine Gestik oder ein bestimmtes Bewegungsmuster bereitgestellt werden.

Um Musikelemente vorzuhalten, müssen diese in einem vorbereitenden Verfahrensschritt bereitgestellt werden. Das heißt also es müssen Musikkomponenten beziehungsweise Musikelemente komponiert werden und sodann derart abgespeichert werden, dass diese beeinflusst werden können. Hierzu sind Metadaten erforderlich, die beispielsweise eine Konfiguration der Instrumente ermöglichen. So sind Informationen bereitzustellen, die angeben, wann eine Musik intensiv klingen soll und wann diese eher gemäßigt klingen soll. Dies kann eine Auswahl von Instrumenten sein oder aber auch bestimmte Frequenzen. Anhand dieser Metainformation ist es sodann möglich, das Musikstück individuell zur Laufzeit und Bewegungsintensität anzupassen.

Darüber hinaus sind Regeln zu definieren, die angeben, bei welchen Sensordaten welche Parameter angepasst werden. So kann beispielsweise eine schnellere Schrittfrequenz mit einem Erhöhen des Wiedergabetempos verknüpft werden. So lassen sich Bereiche klassifizieren, die einen bestimmten Kontext oder ein Benutzerverhalten beschreiben. So kann klassifiziert werden, was ein Spaziergang ist und was ein Sprint ist. Einem Spaziergang können sodann langsamere Geschwindigkeiten und gemäßigte Instrumente zugeordnet werden und einem Sprint kann ein erhöhtes Tempo und besonders hochfrequente Instrumente zugeordnet werden. Eine solche Klassifikation kann manuell bereitgestellt werden oder aber auch mittels eines Clusterrings empirisch ermittelt werden. So kann eine entsprechende Bibliothek bereitgestellt werden, die angibt, bei welchen Sensordaten welche Konfiguration eingestellt werden soll. Hierzu kann eine bestehende Bibliothek analysiert werden, welche zum Beispiel von einem Benutzer als "Joggen" benannt wurde. Diese Musikstücke können analysiert werden und es kann identifiziert werden, was der Benutzer bei einem Joggen erwartet. Auf diese Art und Weise kann mit geringem technischem Aufwand ein Datenmodell erzeugt werden, welches die jeweilige Situation beschreibt.

Innerhalb der Parameterwerte können Bereiche identifiziert werden, welche eine Situation beschreiben. Dies kann zum Beispiel eine bestimmte Schrittfrequenz sein.

So kann in einem Beispiel eine Schrittfrequenz, welche einem Menschen möglich ist, in fünf Bereiche unterteilt werden und sodann kann jedem Bereich ein Konfigurationsparameter des Musikstücks beziehungsweise mehrere Parameter zugeordnet werden. Bewegt sich beispielsweise der Benutzer von Schrittstufe 2 zu Schrittstufe 3, so kann auch die Musik in entsprechenden Intervallen angepasst werden und gegebenenfalls schneller abgespielt werden. Dies muss jedoch nicht in Intervallen erfolgen, sondern vielmehr kann direkt jede Sensorinformation einem Musikparameter zugeordnet werden. Somit erhält der Benutzer in jeder Situation eine entsprechend individuell angepasste Musik.

Zum Anpassen der Musik erfolgt ein kontinuierliches Auslesen von Sensordaten, welche einen Benutzerkontext und/ oder Benutzereingaben beschreiben. Das kontinuierliche Auslesen der Sensordaten ermöglicht es zu jedem Zeitpunkt zu erfassen, wie die Situation des Benutzers ist beziehungsweise wie er sich verhält. Somit kann individuell auf jede Situation des Benutzers zur Laufzeit abgestellt werden und es muss bei einer geänderten Situation kein neues Musikelement heruntergeladen werden, sondern vielmehr wird das gerade abgespielte Musikelement kontinuierlich angepasst. Dies schafft unter anderem den Vorteil, dass keine Bandbreite bezüglich der Datenkommunikation verwendet werden muss, sondern vielmehr können die Konfigurationsparameter auf dem Endgerät des Benutzers direkt in dem abzuspielenden Musikstück berücksichtigt werden. Der Stand der Technik würde hierzu vorsehen, dass bei einer Kontextänderung beziehungsweise einer Situationsänderung des Benutzers ein neues Musikelement heruntergeladen werden muss. Dies wird erfindungsgemäß besonders vorteilhaft vermieden und es wird lediglich das gerade abgespielte Musikelement angepasst.

Die Musikelemente werden randomisiert ausgewählt und sodann zur Laufzeit adaptiert beziehungsweise variiert beziehungsweise konfiguriert. Diese Terminologie kann wechselseitig ausgetauscht werden und bezieht sich darauf, dass Musikelemente in seinen Metadaten beziehungsweise seiner Ablaufkonfiguration angepasst werden. Zwar ist es erfindungsgemäß möglich, vorab einzelne Klassifikationen von Musikelementen zu schaffen, aus denen ausgewählt wird, es ist aber auch möglich, dass alle bereitgestellten Musikelemente einheitlich behandelt werden. So wird randomisiert irgendein Musikelement ausgewählt und dies wird dann situationsspezifisch angepasst. Endet dieses Musikelement, so wird ein weiteres Musikelement randomisiert ausgewählt und dieses nahtlos im Anschluss an das vorhergehende Musikelement abgespielt. Hierbei ist es generell möglich, zwischen einfachen Musikelementen zu unterscheiden und Musikelementen, welche einen besonders geeigneten Übergang schaffen. Somit ist es möglich ein Musikelement abzuspielen und gegen dessen Ende einen Übergang zu wählen, der ein erstes Musikelement in ein zweites Musikelement überleitet.

In einem Beispiel hat ein Musikelement eine Länge von 1 Minute und ein zweites Musikelement eine Länge von 2 Minuten. Darüber hinaus besteht ein Übergangselement mit einer Länge von 10 Sekunden. Erfindungsgemäß kann nunmehr nach 55 Sekunden erkannt werden, dass das erste Musikelement zu Ende geht und somit kann der Übergang von 10 Sekunden eingeblendet werden und danach wird das zweite Musikelement von 2 Minuten eingespielt. Auf diese Art und Weise ist es erfindungsgemäß möglich, dass eine Tonspur bereitgestellt wird, die potenziell unendlicher Länge ist. Die einzelnen Musikelemente beziehungsweise die Übergänge können teilweise überlappen oder können nahtlos aneinandergereiht werden. Hierbei ist es lediglich wesentlich, dass zu jedem Zeitpunkt eine situationsgerechte Musik abgespielt wird, das heißt eine Musik, die situationsspezifisch in ihren Parametern angepasst ist.

Der Benutzer bekommt dann die erzeugte Tonspur abgespielt und diese wird ihm beispielsweise über seine Kopfhörer, welche er mit seinem Smartphone verbunden hat, abgespielt. Das vorgeschlagene Verfahren kann somit in dem Smartphone ausgeführt werden und benutzt als Ausgabegeräte entsprechende Kopfhörer. Die Musikelemente können lokal auf dem Smartphone abgespeichert werden oder können bevorzugt über einen entfernt angeordneten Server bereitgestellt werden.

Gemäß einem Aspekt der vorliegenden Erfindung sind die Musikelemente bezüglich einer Menge von Parametern adaptierbar, die Menge aufweisend eine Lautstärke, eine Klangfarbe, eine Instrumentation, eine Intensität, einen Rhythmus, eine Frequenz, eine Geschwindigkeit und/ oder eine Wiedergabekonfiguration. Dies hat den Vorteil, dass die einzelnen Musikelemente situationsspezifisch angepasst werden können und derart umkomponiert beziehungsweise konfiguriert werden können, dass diese besonders individuell wiedergegeben werden können. Die einzelnen Parameter können Parameterwerte aufweisen, anhand derer eine geforderte Eigenschaft einstellbar ist. So können beispielsweise bestimmte Instrumente bestimmten Situationen zugeordnet werden und insofern kann eine gleiche Melodie auf unterschiedliche Art und Weisen wiedergegeben werden. Wird ein Musikelement bei einem Sprint wiedergegeben, so kann eine Melodie mittels elektrischer Gitarre gespielt werden und bei einem langsamen Spaziergang kann die gleiche Melodie mit einem Klavier wiedergegeben werden. Auf diese Art und Weise wird das gleiche Musikelement situationsspezifisch wiedergegeben.

Gemäß einem weiteren Aspekt der vorliegenden Erfindung werden die Sensordaten aus einer Menge von Sensoren ausgelesen, die Menge umfassen, einen Gyrosensor, einen Bewegungssensor, einen Beschleunigungssensor, einen Erschütterungssensor, einen optischen und elektrischen Herzschlagsensor, einen optischen Sensor, einen Feuchtigkeitssensor, einen Höhenmesser, einen Tiefenmesser, einen GPS- Sensor, einen Ortungssensor, einen Kompass, einen Richtungssensor, einen Mikroortungssensor, einen LiDAR-Scanner, einen Umgebungslichtsensor, ein Mikrofon, einen Geräuschsensor, einen Benutzereingabesensor und/ oder einen Benutzerkontextsensor. Dies hat den Vorteil, dass unterschiedliche Sensordaten gleichzeitig bei der Konfiguration des Musikelements berücksichtigt werden können, so können einzelne Sensoren ausgelesen werden oder aber es können adaptiv diverse Sensoren ausgelesen werden und die Sensordaten können somit als kombinierte Sensordaten vorliegen. Die Sensoren werden in Abhängigkeit der bereitgestellten Hardware ausgewählt und werden auch derart ausgewählt, dass abgeprüft wird, welche Parameter auf welche Sensoren angepasst werden können. Besonders bevorzugt werden hierbei Sensoren verwendet, die in handelsüblicher Hardware typischerweise vorgehalten werden.

Gemäß einem weiteren Aspekt der vorliegenden Erfindung werden abgespeicherte Konfigurationsregeln angewendet, welche beschreiben, wie die Musikelemente in Abhängigkeit der ausgelesenen Sensordaten adaptiert werden. Dies hat den Vorteil, dass den Sensordaten beziehungsweise Kombinationen von Sensordaten Konfigurationen zugewiesen werden können, welche angeben, in welcher Situation, welche Musikkonfiguration Anwendung finden soll. Die Regeln beschreiben also eine Abbildung von Werten der Sensoren auf entsprechende Parameterbelegungen der Musikelemente. Somit ist zu jedem Zeitpunkt klar, wie das Abspielen der Musikelement in der jeweiligen Situation zu konfigurieren ist.

Gemäß einem weiteren Aspekt der vorliegenden Erfindung werden Verhaltensmuster des Benutzers anhand von Sensordaten klassifiziert und den Verhaltensmustern werden vordefinierten Musikelementkonfigurationen zugeordnet. Dies hat den Vorteil, dass empirisch ermittelte Daten wiederverwendet werden können und so kann beispielsweise eine vordefinierte Krankheit beziehungsweise ein Krankheitsbild erkannt werden und es können sodann die Musikelemente derart konfiguriert werden, dass diese den Patienten besonders bevorzugt therapieren. Wird beispielsweise innerhalb der Sensordaten erkannt, dass der Patient eine speziell verzögerte Schrittfolge aufzeigt und beispielsweise ein Bein stets nachzieht so kann erkannt werden, dass er in seinem Bewegungsablauf Unterstützung braucht und demgemäß können die Musikelemente einen vorbestimmten Takt vorgeben.

Gemäß einem weiteren Aspekt der vorliegenden Erfindung werden die ausgelesenen Sensordaten mit abgespeicherten Sensordaten verglichen und daraus ein Benutzerkontext erkannt, dem Musikelementkonfigurationen zugeordnet sind. Dies hat den Vorteil, dass beispielsweise auch räumliche Gegebenheiten mitberücksichtigt werden können und beispielsweise erkannt werden kann, dass sich der Benutzer auf einem Sportplatz befindet. Wird zudem die Tageszeit erkannt, so kann dem Benutzer wiederum eine besonders geeignete Konfiguration eingespielt werden. Die Sensordaten können derart abgespeichert werden, dass sie lokal auf dem Gerät des Benutzers abgespeichert werden und es sich um die Daten des Benutzers handelt oder aber es werden entfernt abgespeicherte Sensordaten heruntergeladen und sodann auf dem Endgerät des Benutzers verglichen. Das Vergleichen kann auch auf einem entfernten Server erfolgen.

Gemäß einem weiteren Aspekt der vorliegenden Erfindung wird aus den ausgelesenen Sensordaten eine Krankheit oder eine Sportart erkannt. Dies hat den Vorteil, dass empirische Erfahrungswerte verwendet werden können und der Benutzer wird bei seiner Sportart besonders unterstützt. So kann beispielsweise ein Profil für Joggen oder auch Fahrradfahren vorliegen und sodann wird erkannt, in welcher Situation der Benutzer sich befindet.

Gemäß einem weiteren Aspekt der vorliegenden Erfindung wird in Abhängigkeit der ausgelesenen Sensordaten ein Warnsignal ausgegeben oder ein Warnsignal abgesetzt. Dies hat den Vorteil, dass eine Prävention dahingehend möglich ist, dass der Benutzer vor einem Sturz bewahrt wird und beispielsweise die Intensität des Musikelements erhöht wird, wenn Gefahr für den Benutzer droht. Bewegt sich der Benutzer gleichmäßig so kann eine gemäßigte Musik abgespielt werden und sobald der Benutzer in eine gefährliche Bewegungsart verfällt (z.B. Hypokinese bei Parkinson), kann entsprechend gewarnt werden. Das Absetzen des Warnsignals kann soweit gehen, dass nicht lediglich eine akustische Information bereitgestellt wird sondern vielmehr kann auch mittels einer Luftschnittstelle ein Dritter gewarnt werden und gegebenenfalls Hilfe herbeigeholt werden. Hierzu können besonders bevorzugt auch Ortungssensoren verwendet werden, die in dem Warnsignal kodiert sind und sodann einem Dritten mitteilen, wo sich der Benutzer gerade befindet.

Gemäß einem weiteren Aspekt der vorliegenden Erfindung weist die Tonspur sich zeitlich überlappende Musikelemente auf. Dies hat den Vorteil, dass beispielsweise Übergänge eingeblendet werden können oder es können auch Musikelemente derart kombiniert werden, dass diese mittels der Lautstärke eingeblendet werden ohne dass ein vorhergehendes Musikelement bereits terminiert ist.

Gemäß einem weiteren Aspekt der vorliegenden Erfindung werden die Musikelemente und Konfigurationsparameter mittels einer Luftschnittstelle bereitgestellt. Dies hat den Vorteil, dass auf einen entfernten Server zugegriffen werden kann und beispielsweise über das Mobiltelefon des Benutzers entsprechende Daten geladen werden können.

Gemäß einem weiteren Aspekt der vorliegenden Erfindung wird mit der Tonspur ein haptisches Signal ausgegeben. Dies hat den Vorteil, dass der Benutzer auch derart unterstützt werden kann, dass er mittels einer Vibration gewarnt werden kann oder es möglich ist den Ausdruck des Musikelements beziehungsweise der Konfiguration mittels des haptischen Signals zu verstärken.

Gemäß einem weiteren Aspekt der vorliegenden Erfindung werden die Musikelemente in einem vorbereitenden Verfahrensschritt als Standardmusikelemente oder in Übergangsmusikelemente klassifiziert, welche abwechselnd ausgegeben werden. Dies hat den Vorteil, dass eine Transition zwischen Musikelementen stattfinden kann. So kann ein erstes Musikelement abgespielt werden und bevor dieses Musikelement terminiert ist, kann eine Transition also ein Übergangsmusikelement eingeblendet werden, welches das erste Musikelement in ein zweites Musikelement überführt. Somit wird der Übergang zwischen einem ersten Standardmusikelement und einem zweiten Standardmusikelement derart optimiert, dass ein Übergangsmusikelement zwischen den beiden Musikelementen, gegebenenfalls überlappend, eingespielt wird. Auf diese Art und Weise wird eine besonders vorteilhafte Tonspur bereitgestellt.

Die Aufgabe wird auch gelöst durch eine Systemanordnung zur Bereitstellung einer adaptiven Tonspur in Abhängigkeit eines Benutzerkontexts und von Benutzereingaben, aufweisend eine Schnittstelleneinheit eingerichtet zum Abspeichern von konfigurierbaren Musikelementen, welche anhand von ausgelesenen Sensordaten adaptierbar sind; mindestens eine Sensoreinheit eingerichtet zum kontinuierlichen Auslesen von Sensordaten, welche einen Benutzerkontext und/ oder Benutzereingaben beschreiben; eine Adaptionseinheit eingerichtet zum Adaptieren von randomisiert ausgewählten Musikelementen in Abhängigkeit der ausgelesenen Sensordaten; und eine Ausgabeeinheit eingerichtet zum sequentiellen Ausgeben der adaptierten Musikelemente an einen Benutzer als eine Tonspur.

Die Aufgabe wird auch gelöst durch ein Computerprogrammprodukt mit Steuerbefehlen, welche das vorgeschlagene Verfahren implementieren beziehungsweise die vorgeschlagene Vorrichtung betreiben.

Erfindungsgemäß ist es besonders vorteilhaft, dass das Verfahren zum Betreiben der vorgeschlagenen Vorrichtungen und Einheiten verwendet werden kann. Ferner eignen sich die vorgeschlagenen Vorrichtungen und Einrichtungen zur Ausführung des erfindungsgemäßen Verfahrens. Somit implementiert jeweils die Vorrichtung strukturelle Merkmale, welche geeignet sind, das entsprechende Verfahren auszuführen. Die strukturellen Merkmale können jedoch auch als Verfahrensschritte ausgestaltet werden. Auch hält das vorgeschlagene Verfahren Schritte zu Umsetzung der Funktion der strukturellen Merkmale bereit. Darüber hinaus können physische Komponenten gleicherweise auch virtuell beziehungsweise virtualisiert bereitgestellt werden.

Weitere Vorteile, Merkmale und Einzelheiten der Erfindung ergeben sich aus der nachfolgenden Beschreibung, in der unter Bezugnahme auf die Zeichnungen Aspekte der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Ebenso können die vorstehend genannten und die hier weiter ausgeführten Merkmale je für sich oder zu mehreren in beliebigen Kombinationen Verwendung finden. Funktionsähnliche oder identische Bauteile oder Komponenten sind teilweise mit gleichen Bezugszeichen versehen. Die in der Beschreibung der Ausführungsbeispiele verwendeten Begriffe "links", "rechts", "oben" und "unten" beziehen sich auf die Zeichnungen in einer Ausrichtung mit normal lesbarer Figurenbezeichnung beziehungsweise normal lesbaren Bezugszeichen. Die gezeigten und beschriebenen Ausführungsformen sind nicht als abschließend zu verstehen, sondern haben beispielhaften Charakter zur Erläuterung der Erfindung. Die detaillierte Beschreibung dient der Information des Fachmanns, daher werden bei der Beschreibung bekannte Schaltungen, Strukturen und Verfahren nicht im Detail gezeigt oder erläutert, um das Verständnis der vorliegenden Beschreibung nicht zu erschweren. In den Figuren zeigen:
- Figur 1:: ein schematisches Ablaufdiagramm eines Verfahrens zum Bereitstellen einer adaptiven Tonspur in Abhängigkeit eines Benutzerkontext und von Benutzereingaben gemäß einem Aspekt der vorliegenden Erfindung;
- Figur 2:: ein schematisches Schaltbild, welches das zugrundeliegende Wirkprinzip des vorgeschlagenen Verfahrens zum Bereitstellen einer adaptiven Tonspur verdeutlicht;
- Figur 3:: ein weiteres schematisches Schaltbild, welches das Wirkprinzip des vorgeschlagenen Verfahrens zum Bereitstellen einer adaptiven Tonspur aufzeigt; und
- Figur 4:: ein Klassifizieren von Sensordaten zum Erkennen eines bestimmten Musters gemäß einem weiteren Aspekt der vorliegenden Erfindung.

Figur 1 zeigt in einem schematische Blockschaltbild ein Verfahren zum Bereitstellen einer adaptiven Tonspur in Abhängigkeit eines Benutzerkontexts und von Benutzereingaben, aufweisend ein Abspeichern 100 von konfigurierbaren Musikelementen, welche anhand von ausgelesenen Sensordaten adaptierbar sind; ein kontinuierliches Auslesen 101 von Sensordaten, welche einen Benutzerkontext und/ oder Benutzereingaben beschreiben; ein Adaptieren 102 von randomisiert ausgewählten Musikelementen in Abhängigkeit der ausgelesenen Sensordaten; und ein sequentielles Ausgeben 103 der adaptierten Musikelemente an einen Benutzer als eine Tonspur.

In den Figuren 2 und 3 ist jeweils auf der linken Seite ein Sensor angetragen, und beispielhaft, was dieser Sensor erkennen kann. So kann beispielsweise ein Gyrosensor erkennen, dass der Benutzer mit dem Arm kreist. Dies wird vorliegend als ein Impuls bezeichnet. Daraufhin wird in einer weiteren Spalte der musikalische Effekt aufgezeigt und in einer noch weiteren Spalte die Wahrnehmung des Benutzers. Bei den vorliegenden Figuren 2 und 3 handelt es sich lediglich um beispielhafte Ausführungsformen, welche das Wirkprinzip verdeutlichen und beliebig erweitert werden können.

In den beispielhaften Ausgestaltungen ist zu erkennen, dass einzelne Sensordaten auf unterschiedliche Art und Weisen erzeugt werden können, was generell einer Benutzereingabe entspricht. So können Sensordaten derart erzeugt werden, dass sich der Benutzer bewegt und die Bewegung an sich wird wahrgenommen oder aber der Benutzer bewegt sich im Raum, indem er beispielsweise seine geographische Position verändert. Generell müssen sich die Eingaben nicht auf den Benutzer an sich beziehen, sondern vielmehr ist es auch möglich, dass eine Umgebungshelligkeit erfasst wird. Somit handelt es sich also nicht um eine direkte Benutzereingabe, sondern vielmehr kann auch der Kontext des Benutzers berücksichtigt werden. Welche Sensoren ausgewählt werden beziehungsweise welche Benutzereingabe und welcher Benutzerkontext verarbeitet werden, kann mittels Regeln festgelegt werden. Typischerweise liefern alle Sensoren kontinuierlich Daten und es wird innerhalb der Sensordaten beispielsweise mittels eines Clusterings identifiziert, welche Sensordaten relevant sind. Hierzu können empirische Sensordaten verwendet werden und es können besonders auffällige Verhaltensmuster extrahiert werden und sodann nur diejenigen Sensordaten verwendet werden, welche zu diesem auffälligen Verhalten beitragen.

Wearables, Smartphones, Kopfhörer und andere elektronische Geräte können über Sensoren verfügen, an deren Messwerte sich die Musikkomposition anpasst. Werden diese Sensoren aktiviert, lösen sie den für das passende Szenario komponierten Abschnitt in der Musik aus.

Folgende Sensoren sollen gemäß einem Aspekt der vorliegenden Erfindung für die Regulierung der Musik verantwortlich sein:

### Gyrosensor:

Der Gyrosensor ist gemäß einem Aspekt der vorliegenden Erfindung ausschlaggebend für das Dirigieren der interaktiven Musik durch den Benutzer. Durch die zahlreichen Rotationsmöglichkeiten am menschlichen Körper, bieten sich viele aktive und passive Impulse, mit denen sich die Bausteine der Musik (Harmonik, Melodik, Rhythmik, Klangfarbe) modifizieren lassen.

In Bezug auf die Erfindung werden Aktionen wie der "Push" und das Wechseln des interaktiven Titels mittels solcher aktiven Impulse ausgeführt.

Die Dimension, mit welcher der Arm im Hinblick auf Geschwindigkeit und Spannweite beim Rennen von vorne nach hinten (und von hinten nach vorne) geschwungen wird, gilt als passiver Impuls und ist ausschlaggebend für das Auslösen der Musik für den dazugehörenden Bewegungszustand (Stehen, Gehen, Joggen, Sprinten) mit Hilfe des Gyrosensors im Wearable.

Auch im medizinischen Bereich können Patienten mit Hilfe von aktiven Impulsen die Musik zu ihrem Nutzen beeinflussen.

Im privaten Bereich können durch den Gyrosensor auch Tanzbewegungen oder häusliche Tätigkeiten durch interaktive Musik unterstützt werden.

### Bewegungssensor:

Die Bewegungssensoren, zu welchen auch teilweise der Gyrosensor und Beschleunigungssensor gehören, sind ebenfalls relevant.

Weil mit Hilfe von Bewegungssensoren die Stabilität beim Gehen und die Koordination gemessen werden kann, greift die interaktive Musik im Bereich der Musiktherapie auf sie zurück. Da Patienten, die unter Morbus Parkinson leiden, durch rhythmische Elemente in der Musik aus einer Bewegungsstarre geholfen werden kann, soll anhand der ausgewerteten Daten die unterstützende Musik abgespielt werden, um das Stürzen vorzubeugen.

Im Hinblick auf die Erfindung benötigt es den Bewegungssensor, welcher beim Laufen ausmisst, in welchem zeitlichen und räumlichen Abstand die Füße Kontakt zum Boden haben, um die bpm in der Musik dem Laufschritt anzugleichen.

### Beschleunigungssensor:

Der Beschleunigungssensor ist, wie auch der Bewegungssensor und der Gyrosensor, dafür verantwortlich festzustellen, in welchem Bewegungsstatus sich befunden wird und verursacht eine Angleichung der Intensität in der Musik an die Intensität der Bewegungen.

### Optischer und elektrischer Herzschlagsensor:

Die Herzschlagsensoren messen den Herzschlag pro Minute. Überschreitet die Herzfrequenz eine gewisse bpm-Grenze, wird gemäß einem Aspekt der vorliegenden Erfindung eine kurze musikalische Mitteilung in die bereits spielende Musik eingegliedert.

Im medizinischen Bereich können diese musikalischen Einsatzzeichen auch als Warnung dienen.

### Höhenmesser:

Wenn der Höhenmesser barometrisch die Höhe des Standortes ermittelt, kann anhand der Daten jeweils ein High-pass Filter oder ein Low-pass Filter in der Musik aktiviert werden. Der High-pass Filter vertont die Steigung und die Höhe, da der Musik die tiefen Frequenzen entnommen werden und der Low-pass Filter vertont die Senkung und die Tiefe, da der Musik die hohen Frequenzen entnommen werden.

### Tiefenmesser:

Der Tiefenmesser kann beim Tauchen dafür verwendet werden, um die Stärke des Low-pass Filters zu regulieren, um der Musik je nach Tiefe einen typischen gedämpften Unterwassereffekt zu verleihen.

Diese Funktion soll umgesetzt werden können, sobald ein gewisser Qualitätsstandard für das Wahrnehmen von Musik unter Wasser erreicht werden konnte.

### GPS:

Das GPS macht es möglich, räumliche Objekte und Gegebenheiten, die von musikalischer Relevanz sind, im Voraus zu erkennen und rechtzeitig die erforderlichen Musikelemente abzuspielen. Es kann auch mit dem Höhenmesser zusammenarbeiten, um die Musik im Vorfeld auf die Beschaffenheit des Geländes Einfluss nehmen lassen zu können.

Die musikalischen Einsatzzeichen, welche jeden überwundenen Kilometer vertonen, nutzen gemäß einem Aspekt der vorliegenden Erfindung das GPS.

### Kompass:

Durch den Kompass kann ein Richtungswechsel festgestellt werden und somit ein dynamisches und zweckmäßiges Binaural Panning zwischen dem linken und rechten Kopfhörer ermöglicht werden.

Befindet sich ein Kompass oder ein Gyrosensor im Kopfhörer, kann auch zwischen einem kompletten Richtungswechsel und der Blickrichtung unterschieden werden, um die Intensität des Binaural Pannings zu regulieren.

### Mikro-Ortung:

Durch die Mikro-Ortung, welche mit Hilfe von Bluetooth einen Empfänger in kurzer Distanz ortet, kann sich die Musik auf die Entfernung und den Blickwinkel einstellen, in welcher sich der Empfänger befindet. Insbesondere für Innenräume bietet sich dadurch die Möglichkeit, Drehungen und Schrittrichtungen beim Tanzen musikalisch zu untermalen, oder speziell komponierte Musik für Wohnräume abzuspielen, sobald man diese betritt und Veränderungen im Klangcharakter beim Bewandern des Raumes zu verursachen.

### LiDAR Scanner:

Mit dem LiDAR Scanner kann - wie auch mit dem GPS - der Abstand zu Objekten, die für den Musikverlauf von Bedeutung sind, im Vorfeld (durch das von Laserimpulsen zurückgeworfene Licht) erkannt werden. Die Musik kann sich danach richten, in welcher Geschwindigkeit sich die Distanz zum Objekt verringert.

### Umgebungslichtsensor:

Mit dem Umgebungslichtsensor kann sich die Musik gemächlich an die Tageszeit bei Sonnenaufgang und Dämmerung anpassen, oder abrupt reagieren, sobald ein Raum erhellt wird.

Ebenfalls kann durch beabsichtigte Verdunklung durch Objekte oder Gestik die Musikentwicklung dirigiert und musikalische Plugins aktiviert werden.

### Mikrofon:

Durch das Mikrofon können verbal geäußerte Wünsche erfüllt werden, die nur bei interaktiver Musik realisiert werden können. Ein Instrument oder ein musikalischer Effekt soll nach einem mündlich bekundeten Verlangen dynamisch, fließend und ohne den interaktiven Titel wechseln zu müssen in die laufende Wiedergabe eingeführt werden können.

Eine Möglichkeit, die Erfindung mit einer hohen praktischen Relevanz einzusetzen, ist bei der Behandlung des Morbus Parkinson gegeben. Die Musiktherapie bei dieser Erkrankung hat einen etablierten Stellenwert, gehört zu den wichtigsten Begleittherapien und wird in vielen Rehabilitationskliniken und auch ambulant angewandt. Hören und Bewegung sind eng miteinander verbunden.

Musik aktiviert nicht nur Nervenzellen, die für das Hören zuständig sind, sondern auch solche, welche die Bewegung koordinieren.

Morbus Parkinson ist charakterisiert durch schwere Bewegungsstörungen. Ursächlich ist ein Absterben von Nervenzellen, welche für die bioelektrischen Impulsleitungen vom Gehirn zu den Muskeln verantwortlich sind.

Eine für den Morbus Parkinson-Patienten besonders bedrohliche Situation ist das plötzliche Einfrieren der Bewegung. Dieses "Freezing" tritt schlagartig auf und ist nicht medikamentös behandelbar.

Durch rhythmische Klänge von außen gelingt es durch häufiges Training in therapeutischen Einrichtungen, den Patienten aus dieser Bewegungsstarre heraus zu lösen. Diese Bewegungsstarre ist eine der Hauptgründe für die häufigsten Stürze mit entsprechender Gefahr einer Knochenfraktur. Zwei Drittel der Stürze bei Morbus Parkinson, die doppelt so häufig stürzen wie andere nicht an Parkinson erkrankte Patienten, erfolgen im Zusammenhang mit einer Gangblockade.

Die Rhythmisch Auditorische Stimulation (RAS) hilft dem Patienten, die Schrittlänge und das Schritttempo an das Tempo der Musik anzupassen. Hier bietet die Erfindung - zum Beispiel durch Bewegung der Hand - dem Parkinson-Patienten die Chance, einer drohenden oder eingetretenen Blockade durch individuell abgestimmte Musik entgegenzuwirken. Es wird möglich sein, das Tempo der Musik und die Intensität der Perkussion durch Gestik zu beeinflussen und eine langanhaltende musikalische Vielfalt durch die Zufallselemente aufrechtzuerhalten, ohne den interaktiven Musiktitel wechseln zu müssen.

Da die Musiktherapie für eine allgemeine Stabilität sorgt, dient sie der Sturzprophylaxe bei Parkinson. Eine Reduktion eines Sturzes mit Knochenfraktur hätte große soziale, persönliche und ökonomische Folgen. Sie könnte helfen, Parkinson-Patienten eine möglichst lange selbstständige Lebensführung zu ermöglichen.

Die Erfindung soll also optimale, eigenhändig zu dirigierende Musik für Stabilität und Beweglichkeit bieten, um Bewegungsblockaden ("Freezing") und das Stürzen vorzubeugen.

Dies ist nur ein Beispiel, in welchen medizinischen Bereichen die Erfindung ihr Potenzial als musiktherapeutische Beihilfe entfalten kann. Ebenfalls Schlaganfall-Patienten, Menschen mit Autismus, Depression oder Angststörungen und Unfallopfern kann durch diese selbstzusteuernde Musiktherapie gezielt geholfen werden, da Musik nicht nur die Stabilität, Koordination und motorischen Fähigkeiten verbessert, sondern die Gesundheit des Körpers und der Psyche allgemein wiederherstellen oder aufrechterhalten kann und sogar schmerzlindernd wirkt. Auch in weiteren sportlichen und alltäglichen Aktivitäten soll die Erfindung nützliche Anwendung finden. Dazu gehört das Beeinflussen von interaktiver Musik im häuslichen Bereich für Entspannungszwecke und durch das Tanzverhalten.

Figur 4 zeigt ein Klassifizieren von Sensordaten. Jeder Sensor liefert bestimmte Werte und diese können im vorliegenden Beispiel als Mengendiagramm kodiert werden. Die Sensordaten können also in einem Datenraum von beliebiger Dimension angeordnet werden. Wie in der vorliegenden Figur gezeigt ist können sich die einzelnen Klassen auch überlappen.

Ist es beispielsweise einem Patienten nicht möglich ein Bein gemäß typischen Bewegungsmuster zu bewegen, so kann dies viele Ursachen haben. So kann der Benutzer beispielsweise aufgrund eines gebrochenen Beins einen Gips tragen oder aber auch aufgrund eines Schlaganfalls nicht in der Lage sein ein Bein korrekt zu bewegen. Für all diese Krankheiten bestehen bereits empirisch ermittelte Daten und somit können die Sensoren beziehungsweise die Sensordaten mit bestehenden Daten abgeglichen werden. Innerhalb einer Datenwolke kann somit erkannt werden, welcher Klasse beziehungsweise welcher Krankheit diese Sensordaten zuzuordnen sind. Oftmals wird ein Krankheitsbild nicht aus einem Sensor erkannt, sondern es werden viele charakteristische Verhaltensmuster gezeigt und diese werden dann in ihrer Gesamtheit einer Klasse beziehungsweise einer Krankheit zugeordnet. Somit ist es möglich ausgehend von einer Vielzahl von Sensordaten zu erkennen, in welcher Situation sich der Benutzer befindet. Dementsprechend können vordefinierte Musikelementkonfigurationen angewendet werden.

In analoger Weise kann das Beispiel auf eine Sportart angewendet werden. So weist jede Sportart ein typisches Verhaltensmuster des Benutzers auf und anhand diverser Sensordaten kann die Sportart erkannt werden. So erfolgt ein Fortbewegen bei einem Jogging typischerweise linear und im Wesentlichen gleichgerichtet, während bei einem Mannschaftssport oftmals ruckartige Richtungsänderungen erfolgen und sich die Spieler innerhalb eines abgegrenzten geographischen Bereichs befinden, den sie nicht verlassen. Somit können also Benutzereingaben und der Benutzerkontext kombiniert werden und daraus kann das typische Verhalten innerhalb einer Sportart erkannt werden. Dementsprechend kann die Musik konfiguriert werden.

**Bezugszeichenliste:**

| | |
|---|---|
| 1 | Gyrosensor |
| 2 | Beschleunigungssensor |
| 3 | Bewegungssensor |
| 4 | Handgelenk schütteln |
| 5 | Armkreisen |
| 6 | Arm kraftvoll zur Seite ausstrecken |
| 7 | Natürlicher, intensiver Armschwung bei langsamer Fortbewegung |
| 8 | Natürlicher, moderater Armschwung bei langsamer Fortbewegung |
| 9 | Blickrichtung |
| 10 | Feinmotorik, Rotation des Handgelenks |
| 11 | Beschleunigungssensor |
| 12 | Verlangsamung |
| 13 | Niedriger Fuß-zu-Boden-Kontakt |
| 14 | Schlechte Koordination und Stabilität beim Gehen, mangelhafte Beweglichkeit |
| 15 | Hoher Fuß-zu-Boden-Kontakt |
| 16 | Starkes Crescendo |
| 17 | Schwaches Crescendo |
| 18 | Musiktitel wechseln |
| 19 | Erhöhte bpm, mehr Instrumente, höhere Lautstärke, mehr Perkussion |
| 20 | Verlangsamte bpm, weniger Instrumente, niedrigere Lautstärke, weniger Perkussion |
| 21 | Anpassung von Rhythmus und Tempo |
| 22 | Binaural Panning |
| 23 | Motivierender "Push" zum Sprinten |
| 24 | Motivierender "Push" zum Joggen |
| 25 | Nächster interaktiver Musiktitel |
| 26 | Lauter, schneller, intensiver |
| 27 | Leiser, langsamer, weniger intensiv |
| 28 | Erhöhte Koordination und Stabilität beim Gehen, Unfallprävention |
| 29 | "Panning" zwischen linkem und rechtem Hörer |
| 30 | Kompass |
| 31 | GPS |
| 32 | Herzschlagsensor |
| 33 | Höhenmesser |
| 34 | Tiefenmesser |
| 35 | iBeacon |
| 36 | LiDAR Scanner |
| 37 | Umgebungslichtsensor |
| 38 | Mikrofon |
| 39 | Richtungswechsel |
| 40 | Überwindung eines Kilometers |
| 41 | Hohe Herzfrequenz |
| 42 | Steigung |
| 43 | Senkung |
| 44 | Wassertiefe |
| 45 | Blickrichtung, Nähe, Körperbewegung |
| 46 | Objektentfernung |
| 47 | Sonnenuntergang, Sonnenaufgang, Aufhellung, Abdunklung |
| 48 | Mündliche Befehle |
| 49 | Binaural Panning |
| 50 | Musikalische Einsatzzeichen |
| 51 | High-pass Filter |
| 52 | Low-pass Filter |
| 53 | Lautstärke, Besetzung, Ornamente |
| 54 | Spundscape, ortsabhängige Klanglandschaften |
| 55 | Crescendo, Diminuendo, Wechsel der Lautstärke, Besetzung und Musikrichtung |
| 56 | Alle |
| 57 | "Panning" zwischen linkem und rechtem Hörer |
| 58 | Glockenklang |
| 59 | Herzschlagklang |
| 60 | Ausblenden der tiefen Frequenz |
| 61 | Ausblenden der hohen Frequenz |
| 62 | Intensität, Ausdruck, interaktive Tanzmusik, beeinflussbare musikalische Rauminstallation |
| 63 | Objekte bekommen eine akustische Präsenz |
| 64 | Wandel des musikalischen Ausdrucks und Charakters |

## Patentansprüche

1. Verfahren zum Bereitstellen einer adaptiven Tonspur in Abhängigkeit eines Benutzerkontexts und von Benutzereingaben, aufweisend:
- ein Abspeichern (100) von konfigurierbaren Musikelementen, welche anhand von ausgelesenen Sensordaten adaptierbar sind;
- ein kontinuierliches Auslesen (101) von Sensordaten, welche einen Benutzerkontext und/ oder Benutzereingaben beschreiben;
- ein Adaptieren (102) von randomisiert ausgewählten Musikelementen in Abhängigkeit der ausgelesenen Sensordaten; und
- ein sequentielles Ausgeben (103) der adaptierten Musikelemente an einen Benutzer als eine Tonspur.

2. Verfahren nach Anspruch 1, **dadurch gekennzeichnet, dass** die Musikelemente bezüglich einer Menge von Parametern adaptierbar sind, die Menge aufweisend: eine Lautstärke, eine Klangfarbe, eine Instrumentation, eine Intensität, einen Rhythmus, eine Frequenz, eine Geschwindigkeit und/ oder eine Wiedergabekonfiguration.

3. Verfahren nach Anspruch 1 oder 2, **dadurch gekennzeichnet, dass** die Sensordaten aus einer Menge von Sensoren ausgelesen werden, die Menge umfassend: einen Gyrosensor, einen Bewegungssensor, einen Beschleunigungssensor, einen Erschütterungssensor, einen optischen und elektrischen Herzschlagsensor, einen optischen Sensor, einen Feuchtigkeitssensor, einen Höhenmesser, einen Tiefenmesser, einen GPS-Sensor, einen Ortungssensor, einen Kompass, einen Richtungssensor, einen Mikro-Ortungssensor, einen LiDAR Scanner, einen Umgebungslichtsensor, ein Mikrophon, einen Geräuschsensor, einen Benutzereingabesensor und/ oder einen Benutzerkontextsensor.

4. Verfahren nach einem der vorhergehenden Ansprüche, **dadurch gekennzeichnet, dass** abgespeicherte Konfigurationsregeln angewendet werden, welche beschreiben wie die Musikelemente in Abhängigkeit der ausgelesenen Sensordaten adaptiert werden.

5. Verfahren nach einem der vorhergehenden Ansprüche, **dadurch gekennzeichnet, dass** Verhaltensmuster des Benutzers anhand von Sensordaten klassifiziert werden und den Verhaltensmustern vordefinierte Musikelementkonfigurationen zugeordnet werden.

6. Verfahren nach einem der vorhergehenden Ansprüche, **dadurch gekennzeichnet, dass** die ausgelesenen Sensordaten mit abgespeicherten Sensordaten verglichen werden und daraus ein Benutzerkontext erkannt wird, dem Musikelementkonfigurationen zugeordnet sind.

7. Verfahren nach einem der vorhergehenden Ansprüche, **dadurch gekennzeichnet, dass** aus den ausgelesenen Sensordaten eine Krankheit oder eine Sportart erkannt wird.

8. Verfahren nach einem der vorhergehenden Ansprüche, **dadurch gekennzeichnet, dass** in Abhängigkeit der ausgelesenen Sensordaten ein Warnsignal ausgegeben wird oder ein Warnsignal abgesetzt wird.

9. Verfahren nach einem der vorhergehenden Ansprüche, **dadurch gekennzeichnet, dass** die Tonspur sich zeitlich überlappende Musikelemente aufweist.

10. Verfahren nach einem der vorhergehenden Ansprüche, **dadurch gekennzeichnet, dass** die Musikelemente und Konfigurationsparameter mittels einer Luftschnittstelle bereitgestellt werden.

11. Verfahren nach einem der vorhergehenden Ansprüche, **dadurch gekennzeichnet, dass** mit der Tonspur ein haptisches Signal ausgegeben wird.

12. Verfahren nach einem der vorhergehenden Ansprüche, **dadurch gekennzeichnet, dass** die Musikelemente in einem vorbereitenden Verfahrensschritt als Standardmusikelement oder in Übergangsmusikelement klassifiziert werden, welche abwechselnd ausgegeben werden.

13. Systemanordnung zur Bereitstellung einer adaptiven Tonspur in Abhängigkeit eines Benutzerkontexts und von Benutzereingaben, aufweisend:
- eine Schnittstelleneinheit eingerichtet zum Abspeichern (100) von konfigurierbaren Musikelementen, welche anhand von ausgelesenen Sensordaten adaptierbar sind;
- mindestens eine Sensoreinheit eingerichtet zum kontinuierlichen Auslesen (101) von Sensordaten, welche einen Benutzerkontext und/ oder Benutzereingaben beschreiben;
- eine Adaptionseinheit eingerichtet zum Adaptieren (102) von randomisiert ausgewählten Musikelementen in Abhängigkeit der ausgelesenen Sensordaten; und
- eine Ausgabeeinheit eingerichtet zum sequentiellen Ausgeben (103) der adaptierten Musikelemente an einen Benutzer als eine Tonspur.

14. Computerprogrammprodukt, umfassend Befehle, die bei der Ausführung des Programms durch mindestens einen Computer diesen veranlassen, die Schritte des Verfahrens nach einem der Ansprüche 1 bis 12 auszuführen.

15. Computerlesbares Speichermedium, umfassend Befehle, die bei der Ausführung durch mindestens einen Computer diesen veranlassen, die Schritte des Verfahrens nach einem der Ansprüche 1 bis 12 auszuführen.
